# EUROPÄISCHE PATENTSCHRIFT

(11) **EP 1 987 213 B1**
(45) Veröffentlichungstag und Bekanntmachung des Hinweises auf die Patenterteilung: **21.04.2010**
(21) Anmeldenummer: 07723767.5
(22) Anmeldetag: 29.03.2007
(51) Int. Cl.: E04G 11/48

(54) **DECKENSCHALUNGSSYSTEM**
SLAB FORMWORK SYSTEM
SYSTEME DE COFFRAGE DE PLAFOND

(30) Priorität: 03.04.2006 DE 102006015348
(43) Veröffentlichungstag der Anmeldung: 05.11.2008
(73) Patentinhaber: PERI GMBH, 89264 Weissenhorn (DE)
(72) Erfinder: SCHWÖRER, Artur, 89250 Senden (DE)
(74) Vertreter: Manitz, Finsterwald & Partner GbR
(86) Internationale Anmeldenummer: PCT/EP2007/002825
(87) Internationale Veröffentlichungsnummer: WO 2007/115700

(56) Entgegenhaltungen:
- EP-A- 1 384 837
- EP-A2- 0 130 425
- EP-A2- 0 199 893
- DE-A1- 3 147 081
- GB-A- 2 266 114

## Beschreibung

Die Erfindung betrifft ein Deckenschalungssystem gemäß dem Oberbegriff des Anspruchs 1.

Solch ein Deckenschalungssystem ist beispielsweise aus der GB 2 266 114 A bekannt.

Ein anderes Deckenschalungssystem ist aus dem Dokument EP 0 130 425 A1 bekannt. Dieses System besteht aus Schaltafeln, an deren Unterseiten C-förmige Träger angeordnet sind, welche bei im Wesentlichen vertikaler Ausrichtung der Schaltafeln mit einem Kopf einer Vertikalstütze verhakbar sind, woraufhin die Schaltafeln unter Beibehaltung der Hakverbindung in eine horizontale Position verschwenkt werden können. Um ein Verschieben der Träger in deren Längsrichtung relativ zum Kopf der Vertikalstütze zu vermeiden, ist der Basisabschnitt des C-förmigen Trägers mit einer Durchbrechung versehen, in welche ein Fixierelement eingreifen kann, welches fest mit dem Kopf der Vertikalstütze verbunden ist. Nachteilig an diesem Deckenschalungssystem ist die Tatsache, dass sich auf den Vertikalstützen montierte Schalungselemente bei entsprechender Krafteinwirkung ohne weiteres von den Vertikalstützen lösen können, was eine erhebliche Unfallgefahr bedingen kann.

Eine Aufgabe der Erfindung ist darin zu sehen, ein gattungsgemäßes Deckenschalungssystem derart weiterzubilden, dass sich eine reduzierte Unfallgefahr auch während Montagezuständen ergibt.

Diese Aufgabe wird durch die Merkmale des Anspruchs 1 und insbesondere dadurch gelöst, dass der Kopf einer Vertikalstütze zusätzlich Fixierelemente aufweist, die keine Bewegung des Trägers in dessen Längsrichtung relativ zum Kopf erlauben.

Durch die erfindungsgemäß vorgesehene Abhebesicherung wird sichergestellt, dass sich ein einmal mit einer Vertikalstütze gekoppeltes Schalungselement anschließend nicht mehr in unbeabsichtigter Weise durch eine im Wesentlichen nach oben oder in Längsrichtung des Trägers gerichtete Bewegung des Schalungselements von der Vertikalstütze lösen oder verschieben kann. Dies ist insbesondere während der Montage- bzw. Demontagephase, also vor bzw. nach dem Aufbringen des Betons auf das Deckenschalungssystem, von Vorteil, da in bestimmten Situationen auf mit Vertikalstützen gekoppelte Bereiche von Schalungselementen durchaus nach oben oder in Längsrichtung der Träger gerichtete Kraftkomponenten einwirken können, die dann gemäß Stand der Technik zu einem ungewollten und oftmals gefährlichen Abheben der Schalungselemente von den Vertikalstützen oder zu einem unbeabsichtigten Verschieben der Schalungselemente relativ zu den Vertikalstützen führen können.

Bevorzugt ist die Abhebesicherung als erstes Hakenelement ausgebildet, welches fest, aber ggf. lösbar mit der Vertikalstütze verbunden ist und in der montierten Stellung eines Schalungselements in ein zweites Hakenelement eingreift, welches am Träger des jeweiligen Schalungselements ausgebildet ist. So lässt sich die erfindungsgemäße Abhebesicherung wirtschaftlich und effizient herstellen, wobei zudem erreicht wird, dass die Wirkung der Abhebesicherung alleine durch ein Verhaken der ersten und zweiten Hakenelemente erzielbar ist, ohne dass hierzu separat handzuhabende Teile oder Werkzeuge nötig wären. Dies wirkt sich in entsprechender Weise auch bei der Demontage des erfindungsgemäßen Deckenschalungssystems positiv aus.

Die Träger der Schalungselemente können einen zumindest bereichsweise C-förmigen Querschnitt aufweisen, welcher zwei sich von einem Basisabschnitt weg erstreckende Schenkel aufweist, wobei einer dieser beiden Schenkel als zweites Hakenelement ausgelegt ist. Da dieser zweite Schenkel bei einem C-förmigen Träger ohnehin vorhanden ist, kann das zweite Hakenelement in diesem Fall praktisch ohne jeglichen wirtschaftlichen Aufwand realisiert werden.
Der als zweites Hakenelement ausgelegte Schenkel des Trägers kann weiterhin zumindest abschnittsweise eine Stützfläche zur Auflage des Trägers auf einem Kopf einer Vertikalstütze bilden, so dass diesem Schenkel dann eine Doppelfunktion zukommt, was die Wirtschaftlichkeit der Gesamtanordnung weiterhin erhöht.

Der Kopf einer Vertikalstütze kann in jeweils eine Ausnehmung der genannten Stützfläche eingreifende Fixierelemente aufweisen, wobei die Ausnehmung an dem dem Basisabschnitt des C-förmigen Trägers abgewandten Ende der Stützfläche vorgesehen ist. Besonders vorteilhaft ist es in diesem Fall, wenn an den am Kopf der Vertikalstütze angebrachten Fixierelementen die ersten Hakenelemente ausgebildet sind. Eine derartige Ausführungsform wird im Rahmen der Figurenbeschreibung noch näher erläutert.

Besonders bevorzugt ist es, wenn der Träger mit der Vertikalstütze wahlweise in zwei um 90° zueinander versetzten Richtungen koppelbar ist.

Beispielsweise dann wenn die Ausnehmung zur Fixierung der Träger in ihrer Längsrichtung relativ zur Vertikalstütze erfindungsgemäß nicht im Basisabschnitt, sondern vielmehr in der Stützfläche und dort in dem dem Basisabschnitt abgewandten Bereich vorgesehen ist, wird es möglich, mehrere Fixierelemente derart am Kopf einer Vertikalstütze anzuordnen, dass ein Träger in zwei um 90° zueinander versetzten Richtungen am Kopf der Vertikalstütze befestigt werden kann. Hierdurch wird die Variabilität eines erfindungsgemäßen Deckenschalungssystems gegenüber bekannten Deckenschalungssystemen in einer Weise erhöht, dass das Deckenschalungssystem durch die gegebenen Wahlmöglichkeit bei der Anbringung von Schalungselementen an einem Kopf einer Vertikalstütze jeweils optimal an individuelle Gegebenheiten angepasst werden kann.

Während erfindungsgemäß der eine Schenkel des Trägers als Stützfläche und als zweites Hakenelement für das Zusammenwirken mit einer Vertikalstütze dient, kann der andere Schenkel des Trägers als Anlagefläche für mehrere Längsträger eines Rostelements ausgebildet sein, auf das dann letztlich eine Schalhaut aufgebracht werden kann. Alternativ kann der andere Schenkel jedoch auch als Anlagefläche für eine Schaltafel ausgebildet werden, wobei sich in diesem Fall im Unterschied zu der Verwendung eines Rostelements keine weiteren Elemente zwischen dem erfindungsgemäßen Träger und der Schaltafel befinden.

Die erfindungsgemäß zum Einsatz gelangenden Träger werden bevorzugt als offene Profilelemente ausgebildet. Alternativ können jedoch auch geschlossene Profile zum Einsatz gelangen, bei denen dann die beschriebene Ausnehmung ebenfalls im Bereich der jeweiligen Stützfläche vorzusehen ist, die in Anlage mit den Vertikalstützen gebracht wird.

Bevorzugt ist es, wenn die Stützfläche des Trägers in jedem der beiden einander abgewandten Endbereiche des Trägers jeweils zwei, drei oder mehr Ausnehmungen aufweist. Diese Mehrzahl von Ausnehmungen ermöglicht es dann, einen Träger an unterschiedlichen, über seine Länge verteilten Positionen mit einer Vertikalstütze zu koppeln, so dass wiederum unterschiedlichen Einbausituationen Rechnung getragen werden kann, gleichzeitig aber bei jeder gewählten Position die erfindungsgemäße Abhebesicherung realisiert ist.
Dabei ist es von Vorteil, wenn zumindest zwei Ausnehmungen der Stützfläche und zwei Fixierelemente des Kopfes einer Vertikalstütze derart voneinander beabstandet sind, dass ein gleichzeitiger Eingriff jedes der beiden Fixierelemente in jeweils eine der beiden Ausnehmungen ermöglicht ist. In diesem Fall kann dann der Träger über den genannten gleichzeitigen Eingriff entweder so an einer Vertikalstütze montiert werden, dass er bündig mit deren Kopf abschließt oder es kann eine Montage derart vorgenommen werden, dass der Träger beidseits über den Kopf der Vertikalstütze hervorragt. Bei Vorsehung einer entsprechenden Anzahl von Paaren von Ausnehmungen kann der Träger über unterschiedliche, an die jeweiligen Gegebenheiten angepasste Längen über den Kopf der Vertikalstütze hervorstehen. Diese unterschiedlichen Längen sind einfach durch die Auswahl eines geeigneten Paares von Ausnehmungen einstellbar.

Auch bei der Vorsehung von zumindest zwei Ausnehmungen in der Stützfläche in einem oder beiden Endbereichen des Trägers ist es möglich, diesen nur über eine der beiden Ausnehmungen mit einem Fixierelement des Kopfes einer Vertikalstütze zu koppeln. Diese Kopplungsvariante wird insbesondere dann gewählt, wenn zwei in Längsrichtung miteinander ausgerichtete Träger an einem gemeinsamen Kopf einer Vertikalstütze befestigt werden sollen.

Besonders bevorzugt ist es, wenn die Stützfläche an ihrem dem Basisabschnitt abgewandten Endbereich eine nach oben verlaufende bzw. abgewinkelte, bevorzugt parallel zum Basisabschnitt verlaufende Lasche aufweist, welche mit einer insbesondere V-förmigen Aussparung versehen ist, die mit der in der Stützfläche vorgesehenen Ausnehmung derart ausgerichtet ist, dass Aussparung und Ausnehmung ineinander übergehen. In diesem Fall gestaltet sich die Montage eines Schalungselements an einer Vertikalstütze besonders einfach, da die korrekte Positionierung zwischen der in der Stützfläche vorgesehenen Ausnehmung und dem Fixierelement des jeweiligen Kopfes durch die genannte Aussparung erleichtert wird. Konkret kann ein mit der genannten Lasche versehener Träger so oberhalb eines Kopfes einer Vertikalstütze positioniert werden, dass sich die in der Lasche vorhandene Aussparung direkt oberhalb des jeweiligen Fixierelements des Kopfes befindet, woraufhin dann ein Absenken des Trägers auf den Kopf erfolgen kann, bei dem das Fixierelement des Kopfes in die Aussparung der Lasche "eingefädelt" wird. Durch ein anschließendes Verschwenken des Schalungselements um eine zur Längsachse des Trägers parallel verlaufende Schwenkachse wird dann erreicht, dass das Fixierelement über die in der Lasche vorgesehene Aussparung zwangsläufig in die damit korrespondierende Ausnehmung der Stützfläche eingeführt wird. Das Hinführen des Fixierelements zu der Ausnehmung der Stützfläche wird insbesondere durch die V-Form der Aussparung in der Lasche begünstigt, wobei sich die Breite der V-förmigen Aussparung mit zunehmendem Abstand zur korrespondierenden Ausnehmung in der Stützfläche vergrößert.

Es ist ferner vorteilhaft wenn die Lasche in jedem der beiden einander abgewandten Endbereiche eines Trägers jeweils zwei, drei oder mehr Aussparungen der genannten Art besitzt, die jeweils mit korrespondierenden Ausnehmungen in der Stützfläche ausgerichtet sind. In diesem Fall kann dann für jede Ausnehmung in der Stützfläche eine entsprechende Aussparung in der Lasche vorgesehen werden, so dass das Einführen des Fixierelements in beliebige Ausnehmungen der Stützfläche erleichtert ist.

Bevorzugt verläuft die Unterseite der Stützfläche in ihrer montierten Position ausgehend vom Basisabschnitts schräg nach oben, so dass insbesondere der Winkel zwischen der Unterseite der Stützfläche und dem Basisabschnitt kleiner 90° ist und vorzugsweise zwischen 70° und 80° beträgt. Durch diese Maßnahme wird erreicht, dass die Demontage eines erfindungsgemäßen Schalungselements problemlos durchführbar ist, da ein Abschwenken eines Schalungselements um eine parallel zum Träger verlaufende Achse nicht durch eine Aufwärtsbewegung von Oberflächenbereichen des Schalungselements behindert wird. Dies wird insbesondere bei Betrachtung der nachfolgend noch erläuterten Figuren 5 a-c deutlich.

Die Vertikalstützen können jeweils mit einem Stützkopf versehen sein, welcher neben einer senkrecht zur Längserstreckung der jeweiligen Vertikalstütze verlaufenden Stützebene hiervon abgewinkelte Fixierlaschen zum Eingriff in jeweils eine Ausnehmung der Stützfläche eines Trägers aufweist. An den Fixierlaschen sind in diesem Fall dann die vorstehend erläuterten Fixierelemente des Stützkopfs ausgebildet. Die Verwendung von abgewinkelten Fixierlaschen ist insofern vorteilhaft, als dass für den Stützkopf ein im Rohzustand plattenförmiges Element verwendet werden kann, von dem bestimmte Bereiche, bevorzugt Eckbereiche, als Fixierlaschen hochgebogen werden, so dass es nicht nötig ist, separate Fixierelemente am Stützkopf anzubringen. Alternativ ist es jedoch auch möglich, den Stützkopf als Guss- oder Schmiedeteil auszubilden oder auch aus Kunststoff zu fertigen.

Pro Stützkopf können beispielsweise acht Fixierlaschen vorgesehen werden, welche sich insbesondere senkrecht zur Stützebene des Stützkopfs erstrecken.

Bevorzugt wird die Stützebene im Wesentlichen quadratisch oder rechteckig ausgebildet, wobei sie dann in jedem ihrer vier Eckbereiche jeweils zwei benachbarte, Fixierlaschen aufweisen kann, welche jeweils senkrecht zueinander verlaufen.

Besonders vorteilhaft ist es, wenn nur an einigen der mehreren Fixierlaschen Fixierelemente ausgebildet sind, welche zugleich erste Hakenelemente aufweisen. Dies bedeutet, dass nur bei Kopplung von Schalungselementen mit solchen Fixierlaschen, deren Fixierelemente als erste Hakenelemente ausgebildet sind, die erfindungsgemäße Abhebesicherung realisiert wird. Wenn für die Herstellung einer Verbindung zwischen Schalungselerizent und Vertikalstütze jedoch solche Fixierlaschen herangezogen werden, deren Fixierelemente nicht als erste Hakenelemente ausgebildet sind, wird auf die erfindungsgemäße Abhebesicherung gezielt verzichtet. Dies kann in bestimmten Anwendungsfällen durchaus sinnvoll und vorteilhaft sein, beispielsweise dann, wenn es aufgrund der gegebenen Einbausituation nötig ist, ein Schalungselement von oben auf die ihm zugeordneten Vertikalstützen aufzulegen, da in diesem Fall die ersten Hakenelemente mit den zweiten Hakenelementen kollidieren würden. Durch die Weglassung der ersten Hakenelemente hingegen wird ein solches vertikal von oben erfolgendes Auflegen möglich. Ferner ist es bei bestimmten Anwendungsfällen nötig, eine Deckenschalung an einer bestimmten Stelle im Innenbereich gezielt auszuschalen, um auf diese Weise beispielsweise einen Durchstieg zu schaffen. In einem solchen Fall muss das auszuschalende Schalungselement vertikal nach oben abgehoben werden, was bei Vorsehung von ersten Hakenelementen im Bereich der Vertikalstützen nicht möglich wäre.
Insofern ist es zur Wahrung der Flexibilität sinnvoll, zumindest bei bestimmten Stützköpfen sowohl Fixierlaschen mit als auch Fixierlaschen ohne erste Hakenelemente vorzusehen, da ein solcher Stützkopf dann wahlweise so verwendet werden kann, dass eine Abhebesicherung erreicht wird oder eben so, dass eine Abhebesicherung bewusst vermieden wird. Besonders bevorzugt in diesem Zusammenhang ist es, wenn Fixierlaschen eines Stützkopfes, die sich in einer ersten Richtung erstrecken, Fixierelemente mit ersten Hakenelementen aufweisen und Fixierlaschen desselben Stützkopfes, die sich in einer zweiten, senkrecht zur ersten Richtung verlaufenden Richtung erstrecken, Fixierelemente aufweisen, die frei von ersten Hakenelementen sind.
Wenn dann Schalungselemente mit einem solchen Stützkopf gekoppelt werden, die sich senkrecht zur ersten Richtung erstrecken, wird eine Abhebesicherung geschaffen. Wenn sich die Schalungselemente jedoch senkrecht zur zweiten Richtung erstrecken, wird auf eine Abhebesicherung gezielt verzichtet.

Besonders vorteilhaft ist es, wenn der Stützkopf Anschlagbereiche für die den Schenkeln abgewandte Rückseite des Basisabschnitts eines Trägers aufweist, wobei sich die Anschlagflächen der Anschlagbereiche insbesondere senkrecht zur Stützebene erstrecken. Bei einem mit einem solchen Stützkopf gekoppelten Träger befinden sich nach Abschluss eines Montagevorgangs Bereiche der Fixierelemente bzw. Fixierlaschen in den dazu komplementär ausgebildeten Ausnehmungen der Stützfläche, wobei gleichzeitig die Rückseite des Basisabschnitts an den genannten Anschlagbereichen abgestützt ist oder in nur geringem Abstand zu diesen Anschlagbereichen zu liegen kommt. Somit verhindern diese Anschlagbereiche, dass sich die Fixierelemente aus den genannten Ausnehmungen heraus bewegen können, so dass hier eine zuverlässige und definierte Fixierung eines Trägers an einem Stützkopf sichergestellt ist.

Bevorzugt werden insgesamt acht Anschlagbereiche vorgesehen, deren Anschlagflächen sich insbesondere unter einem Winkel von 90° zu den ihnen jeweils zugeordneten Fixierlaschen erstrecken. Diese acht Anschlagbereiche ermöglichen, dass jeweils ein Träger an vier unterschiedlichen Positionen am Stützkopf befestigt werden kann, wobei an jeder dieser vier Positionen zwei zueinander um 90° versetzte Ausrichtungen des Trägers in einer horizontalen Ebene möglich sind. Insgesamt können also gleichzeitig vier verschiedene Träger an einem Stützkopf angeordnet werden, wobei die Ausrichtung jedes einzelnen Trägers individuell gewählt werden kann.

Die genannten Anschlagbereiche des Stützkopfs können durch separate Anschlagelemente gebildet werden, welche im Nachhinein mit dem Stützkopf gekoppelt werden. Bevorzugt ist es jedoch, wenn vier Anschlagbereiche durch einen im Wesentlichen U-förmig gebogenen, sich von der Stützebene nach oben erstreckenden Abschnitt des Stützkopfs bzw. des plattenförmigen Elements, aus welchem der Stützkopf hergestellt ist, gebildet sind. Je zwei weitere Anschlagbereiche können durch je eine aus der Stützebene nach oben heraus gebogene Anschlaglasche gebildet werden. Auf diese Weise lässt sich der Einsatz separater Elemente vollkommen vermeiden, und es ist weiterhin möglich, den gesamten Stützkopf aus einem einzigen plattenförmigen Element zu fertigen.

Der erfindungsgemäß eingesetzte Stützkopf kann entweder lösbar oder auch fest mit der ihm zugeordneten Vertikalstütze verbunden werden.

Besonders vorteilhaft ist es, wenn der Stützkopf mit einer vorzugsweise im Wesentlichen quadratischen Kopfplatte einer handelsüblichen Vertikalstütze koppelbar ist, wobei die Größen von Kopfplatte und Stützkopf in Draufsicht untereinander ungefähr gleich sein können. Dabei kann der Stützkopf in einer parallel zur Kopfplatte der Vertikalstütze verlaufenden Richtung auf die Kopfplatte aufschiebbar sein. Die Unterseite einer Stützebene des Stützkopfs kommt dabei in montierter Position bevorzugt direkt auf der Kopfplatte der Vertikalstütze zu liegen, so dass keinerlei die Vertikalstütze über ihre Kopfplatte hinaus verlängernden Elemente benötigt werden. Der Abstand zwischen der Oberseite der Kopfplatte der Vertikalstütze und der Stützebene des Stützkopfes entspricht also bei dieser vorteilhaften Ausführungsform im Wesentlichen der Dicke des für den Stützkopf eingesetzten Materials.

Bei Vorsehung einer lösbaren Verbindung kann der Stützkopf - wie bereits erwähnt - in einer parallel zu seiner Stützebene verlaufenden Richtung auf eine Vertikalstütze aufgeschoben und dort insbesondere mittels eines im Stützkopf gehaltenen Federelements fixiert werden. Dieses Federelement stellt dann das einzige Element des Stützkopfs dar, welches nicht aus einem plattenförmigen Grundelement gefertigt werden kann. Bei einer Ausbildung aus Kunststoff kann das Federelement auch einstückig mit dem Stützkopf ausgebildet werden.

Erfindungsgemäß ist es bevorzugt, wenn sämtliche Stützköpfe, Vertikalstützen, und/oder Endbereiche der verwendeten Träger untereinander gleich ausgeführt werden. Dies ermöglicht dann beliebige Kombinations-varianten und vermeidet die fehlerhafte Handhabung von einzelnen Komponenten des erfindungsgemäßen Deckenschalungssystems:
Die Montage eines erfindungsgemäßen Deckenschalungssystems ist für einen Monteur besonders bequem durchführbar, wenn die Vertikalstütze und der Träger eines Schalungselements in einer solchen Position miteinander verhakbar sind, in der das Schalungselement und die Vertikalstütze einen Winkel kleiner 90° einschließen. Bevorzugt ist es dabei, wenn bei der Erstellung dieser Hakverbindung das Schalungselement im Wesentlichen parallel zu der jeweiligen Vertikalstütze bzw. den jeweiligen Vertikalstützen verläuft.
Nach dem Verhaken kann dann unter Aufrechterhaltung der Hakverbindung ein Verschwenken des Schalungselements in eine solche Position erfolgen, in der das Schalungselement und die Vertikalstützen einen Winkel von ungefähr 90° einschließen, so dass sich das Schalungselement in einer horizontalen Ebene erstreckt, in der es letztlich für die Erzeugung einer Betondecke eingesetzt werden kann. In dieser Position, liegen sich dann auch die erfindungsgemäßen ersten und zweiten Hakenelemente gegenüber, so dass die beabsichtigte Wirkung einer Abhebesicherung gegeben ist.

Die erfindungsgemäß eingesetzten Schalungselemente können beispielsweise jeweils aus parallel beabstandet zueinander verlaufenden Längsträgern bestehen, die mit zumindest einem senkrecht dazu verlaufenden Querträger fest verbunden sind, wobei die Oberseiten der Längsträger eine Auflagefläche für eine Schalhaut bilden, die Oberseite des oder der Querträger(s) an der Unterseite der Längsträger anliegt, und die Unterseite des oder der Querträger(s) eine Stützfläche der beschriebenen Art ausformt. In diesem Fall bilden also die erfindungsgemäßen Schalungselemente Rostelemente, welche zuerst auf den Vertikalstützen montiert werden, woraufhin dann auf die Rastelemente die Schalhaut bzw. die Schaltafeln aufgebracht werden können.

Alternativ ist es jedoch auch möglich, die Schalungselemente so auszubilden, dass direkt auf die vorstehend erläuterten Träger, insbesondere auf deren Oberseiten, eine Schalhaut aufgebracht wird. In diesem Fall werden dann bereits fertige, Schalhaut und Träger umfassende Schaltafeln auf den Vertikalstützen in erfindungsgemäßer Weise montiert.

Weitere bevorzugte Ausführungsformen der Erfindung sind in den Unteransprüchen erläutert.

Die Erfindung wird nachfolgend anhand von Ausführungsbeispielen unter Bezugnahme auf die Zeichnungen beschrieben; in diesen zeigen:
- Fig. 1: eine dreidimensionale Ansicht eines Endabschnitts eines im Rahmen der Erfindung zum Einsatz gelangenden, mit dem Kopf einer Vertikalstütze koppelbaren Trägers,
- Fig. 2: eine dreidimensionale Ansicht eines mit einem Träger gemäß Fig. 1 koppelbaren Kopfes einer Vertikalstütze von schräg oben,
- Fig. 3: eine dreidimensionale Ansicht eines mit einem Kopf einer Vertikalstütze gemäß Fig. 2 gekoppelten Trägers gemäß Fig. 1 in einer ersten Befestigungsposition von schräg oben,
- Fig. 4: eine Ansicht gemäß Fig. 3 von schräg, unten bei Realisierung einer zweiten Befestigungsposition,
- Fig. 5a - c: jeweils eine Seitenansicht verschiedener-Verfahrensschritte beim Koppeln eines Trägers gemäß Fig. 1 mit einem Kopf gemäß Fig. 2,
- Fig. 6a - c: Anrichten gemäß Fig. 5a - c mit einem um 90° gedrehten Kopf einer Vertikalstütze,
- Fig. 7: eine dreidimensionale Ansicht eines mit vier Trägern gekoppelten Vertikalstützenkopfes von schräg unten, wobei zwei Träger senkrecht zu zwei weiteren Trägern ausgerichtet sind, und
- Fig. 8: eine Ansicht gemäß Fig. 7, bei der alle vier Träger parallel zueinander verlaufen.

Der in Fig. 1 dargestellte Träger 2 ist als offenes lang gestrecktes Profilelement ausgebildet, welches einen C-förmigen Abschnitt mit zwei sich von einem Basisabschnitt 4 weg erstreckenden Schenkeln aufweist, wobei der untere Schenkel als Stützfläche 6. zur Auflage auf einem Kopf einer Vertikalstütze ausgelegt ist. Der obere, zur Verstärkung mit einer Diagonalstrebe 7 an dem Basisabschnitt 4 abgestützte Schenkel bildet eine Auflagefläche 8 für die Unterseiten von Längsträgern, die sich beispielsweise senkrecht zum Träger 2, welcher in diesem Fall dann einen Querträger bildet, erstrecken, so dass die genannten Längsträger gemeinsam mit dem Träger 2 und gegebenenfalls weiteren Querträgern ein Rostelement bilden, auf welches eine Schalhaut aufgebracht werden kann. Alternativ kann die Auflagefläche 8 auch direkt als Auflagefläche für eine Schalhaut dienen.

Bei dem dargestellten Träger 2 ist - im Querschnitt gesehen - der Basisabschnitt 4 länger als die Auflagefläche 8, welches wiederum länger als die Stützfläche 6 ausgebildet ist. Die Länge der Auflagefläche 8 beträgt ungefähr das Doppelte der Länge der Stützfläche 6, wohingegen die Länge des Basisabschnitts 4 ungefähr das Doppelte der Länge der Auflagefläche 8 beträgt.

Die Unterseite der Stützfläche 6 verläuft nicht parallel zur Auflagefläche 8, sondern vielmehr schräg nach oben in Richtung der Auflagefläche 8. Auf diese Weise ergibt sich, dass die Dicke der Stützfläche 6 mit zunehmendem Abstand vom Basisabschnitt 4 geringer wird, da sich die der Auflagefläche 8 zugewandte Oberseite der Stützfläche 6 im Gegensatz zu ihrer Unterseite parallel zur Auflagefläche 8 erstreckt. Die Vorteile dieser Ausbildung werden nachstehend in Verbindung mit Fig. 5 a-c noch erläutert.

An dem dem Basisabschnitt 4 abgewandten Ende der Stützfläche 6 ist eine nach oben abgewinkelte Lasche 10 angeformt, welche parallel zum Basisabschnitt 4 in Richtung der Auflagefläche 8 verläuft. Alternativ zu der genannten Abwinklung könnte zwischen Stützfläche 6 und Lasche 10 auch ein runder Übergang ausgebildet sein, so dass sich im Querschnitt zwischen Stützfläche 6 und Lasche 10 z.B. im Wesentlichen die Form eines Viertelkreises einstellt. Die Lasche 10 ist beim dargestellten Ausführungsbeispiel mit zwei in Längsrichtung des Trägers 2 voneinander beabstandeten V-förmigen Aussparungen 12, 14 versehen, wobei sich die Breite dieser Aussparungen 12, 14 jeweils mit zunehmendem Abstand von der Auflagefläche verringert. Die Aussparungen 12, 14 erstrecken sich über die gesamte Höhe der Lasche 10 und gehen in ihrem unteren Endbereich in Ausnehmungen 20, 22 der Stützfläche 6 über. Die Breite der Ausnehmungen 20, 22 entspricht dabei in etwa der Breite der V-förmige Aussparungen 12, 14 in ihrem den Ausnehmungen 20, 22 zugewandten Endbereich. Die Ausnehmungen 20, 22 erstrecken sich um weniger als die Hälfte der Länge der Stützfläche 6 in die Stützfläche 6 hinein.
Durch die genannte Anordnung der Aussparungen 12, 14 und der Ausnehmungen 20, 22 können die Aussparungen 12, 14 aufgrund ihrer V-förmigen Ausbildung eine "Einfädelhilfe" für dass. Einführen von Fixierelementen in die Ausnehmungen 20, 22 bilden, wobei diese Einfädelhilfe insbesondere dann wirksam wird, wenn der Träger 2 nach dem Heranführen an ein Fixierelement um 90° nach oben in seine in Fig. 1 dargestellte Position verschwenkt wird. Diese Schwenkbewegung wird durch die erläuterte schräge Orientierung der Unterseite der Stützfläche 6 begünstigt.

In Fig. 1 ist lediglich ein Endbereich des Trägers 2 dargestellt. Der andere, nicht dargestellte Endbereich des Trägers 2 ist analog zu dem dargestellten Endbereich ausgebildet, so dass der Träger 2 in jedem seiner beiden Endbereiche jeweils zwei Aussparungen 12, 14 und zwei Ausnehmungen 20, 22 aufweist.

Die Fig. 2 zeigt in dreidimensionaler Ansicht einen Kopf 28, welcher mit einer Vertikalstütze (nicht dargestellt) gekoppelt werden kann. Der Kopf 28 ist dabei aus einer ursprünglich im Wesentlichen rechteckigen Stahlplatte gefertigt, welche derart gebogen ist, dass in ihrem mittleren Bereich ein im Wesentlichen U-förmig gebogener Abschnitt 30 ausgebildet ist, welcher sich über die gesamte Breite des Kopfes 28 nach oben erstreckt und welcher in seinem oberen Abschnitt auf beiden Seiten je einen nach außen ragenden Anschlagwulst 31 aufweist. Der U-förmige Abschnitt 30 teilt dabei die als Stützebene 32 ausgebildete Grundfläche des Kopfes 28 in zwei untereinander gleich große Hälften. Bei am Kopf 28 montierten Trägern 2 nimmt die genannte Stützebene 32 die von den Trägern 2 auf eine Vertikalstütze zu übertragenden Vertikalkräfte auf, da sich die Stützfläche 6 eines Trägers 2 letztlich auf der Stützebene 32 des Kopfes 28 abstützt, was nachfolgend noch erläutert wird.

Senkrecht beabstandet zum U-förmigen Abschnitt 30 weist die Stützebene 32 an ihren beiden einander abgewandten Endbereichen jeweils eine U-förmig nach unten gebogene Koppellasche 34 auf, so dass zwischen den einander zugewandten Koppellaschen 34 eine parallel zur Stützebene 32 verlaufende Aufnahmeebene für eine (nicht dargestellte) Kopfplatte einer Vertikalstütze definiert ist. Eine solche Kopfplatte kann in Längsrichtung des U-förmigen Abschnitts 30 in die Koppellaschen 34 eingeschoben werden, bis-sie an zwei Anschlagelementen 36 anstößt, welche integral mit dem U-förmigen Abschnitt ausgebildet sind und sich ausgehend von diesem nach unten in die genannte Aufnahmeebene für die Kopfplatte der Vertikalstütze erstrecken. In Fig.2 ist nur eines dieser Anschlagelemente 36 zu sehen.

In dem von dem U-förmigeiz Abschnitt 30 umgebenen Hohlraum ist ein Federelement befestigt. Die Endabschnitte 40 des Federelements 38 sind dabei im Bereich einer Durchbrechung 42 des U-förmigen Abschnitts 30 und im Bereich eines stirnseitigen Endes des U-förmigen Abschnitts 30 derart gebogen, dass das Federelement 38 unverlierbar am Kopf 28 gehalten ist. Das Federelement 38 ist dabei derart ausgeformt, dass sich ein mittlerer Abschnitt desselben nach unten zumindest bis in die für die Kopfplatte einer Vertikalstütze vorgesehene, zwischen den Koppellaschen 34 ausgebildete Aufnahmeebene hinein erstreckt, so dass der genannte Abschnitt des Federelements 38 in einen stirnseitigen Hohlraum einer Vertikalstütze bzw. einer Kopfplatte einer Vertikalstütze einschnappen kann, wodurch der Kopf 28 in einer definierten Position zu einer Vertikalstütze fixiert werden kann. In einer solchen Position stoßen die beiden Anschlagelemente 36 an einer Kante der Kopfplatte einer Vertikalstütze an. Beim Abziehen des Kopfes 28 von einer Vertikalstütze wird das Federelement durch die Abzugskraft verformt, so dass das Federelement einerseits eine korrekte Positionierung des Kopfes 28 relativ zur Vertikalstütze sicherstellt, andererseits aber auch ein nachträgliches Lösen des Kopfes 28 von einer Vertikalstütze ermöglicht.

Die vier Eckbereiche der Stützebene 32 sind jeweils senkrecht zur Stützebene 32 nach oben gebogen, so dass sie insgesamt acht Fixierlaschen 44 51 ausbilden, welche sich jeweils entweder senkrecht oder parallel zur Längsrichtung des U-förmigen Abschnitts 30 erstrecken. Jeweils zwei senkrecht zueinander orientierte, einander benachbarte Fixierlaschen 51, 44; 45, 46; 47, 48; 49, 50 sind jeweils einer Ecke der Stützebene 32 zugeordnet. Die Breite der Fixierlaschen 44 bis 51 beträgt etwas mehr als das Doppelte ihrer Höhe, wobei die den Ecken der Stützebene 32 jeweils abgewandten Endbereiche der Fixierlaschen 44 bis 51 abgeschrägt sind.
Jede den Ecken der Stützebene 32 abgewandte senkrechte Kante 52, 54; 56, 58; 60, 62; 64, 66 der Fixierlaschen 44 bis 51 bildet dabei jeweils ein Fixierelement, welches im Sinne der Erfindung für einen Eingriff in eine Ausnehmung 20 bis 26 eines Trägers 2 geeignet ist. Bei einer Kopplung eines Trägers 2 über eine der Fixierlaschen 44 bis 51 wird jeweils immer nur eines der beiden Fixierelemente 52 bis 66 einer Fixierlasche 44 bis 51 wirksam. Die Vorsehung von zwei Fixierelementen 52 bis 66 pro Fixierlaschenpaar 51, 44; 45, 46; 47, 48; 49, 50 ermöglicht es, einen Träger 2 wahlweise in zwei um 90° zueinander versetzten, parallel zur Stützebene 32 verlaufenden Richtungen mit einer Fixierlasche 44 bis 51. zu koppeln.

Aus jeder der beiden Hälften der Stützebene 32 ist jeweils eine Anschlaglasche 68, 70 nah oben heraus gebogen, wobei jede der beiden stirnseitigen, senkrecht zur Stützebene 32 verlaufenden Kanten der Anschlaglaschen 68, 70 jeweils eine Anschlagfläche 72, 74, 76, 78 für die Rückseite des Basisabschnitts 4 eines Trägers 2 bilden.

Vier weitere Anschlagflächen 80, 82, 84, 86 werden durch senkrecht zur Stützebene 32 verlaufende Bereiche des U-förmigen Abschnitts 30, insbesondere durch dessen Anschlagwulste 31 gebildet. Auch diese Anschlagflächen 80 bis 86 sind jeweils dazu geeignet, mit der Rückseite des Basisabschnitts 4 eines Trägers 2 zusammenzuwirken.

Konkret kann, ein Träger 2 zwischen folgenden Paaren von einander jeweils gegenüberliegenden Fixierelementen 52 bis 66-und-Anschlagflächen 72 bis 86 fixiert werden:
52, 80; 4 72; 56; 74;. 58; 82; 60,84; 62, 76; 64, 78; 66, 86.

Erfindungsgemäß weisen all diejenigen Fixierlaschen 46, 47, 50, 51, welche sich senkrecht zur Längsrichtung des U-förmigen Abschnitts 30 erstrecken, an ihren Fixierelementen 58, 60, 66, 52 jeweils ein erstes Hakenelement 87 auf, welches sich jeweils auf den U-förmigen Abschnitt 30 zu erstreckt und von oben betrachtet eine Hinterschneidung ausbildet, die von einem zweiten Hakenelement bzw. einer Stützfläche 6 eines Trägers 2 hintergriffen werden kann.
Die anderen Fixierelemente 54, 56, 62, 64 der restlichen Fixierlaschen sind frei von ersten Hakenelementen 87. So wird erreicht, dass ein sich parallel zur Längsrichtung des U-förmigen Abschnitts 30 erstreckender, mit dem Kopf 28 gekoppelter Träger 2 durch erste Hakenelemente 87 gegen ein Abheben vom Kopf 28 gesichert ist, wohingegen ein sich senkrecht zur Längsrichtung des U-förmigen Abschnitts 30 erstreckender, mit dem Kopf 28 gekoppelter Träger 2 aufgrund der an den Fixierelementen 54, 56, 62, 64 fehlenden ersten Hakenelemente 87 vertikal vom Kopf 28 nach oben abgehoben werden kann.

Die Fig. 3 und 4 zeigen eine Kopfplatte 88 einer Vertikalstütze 90, welch in Koppellaschen 34 eines Kopfes 28 so weit eingeschoben ist, bis eine Kante der Kopfplatte 88 an den Anschlagelementen 36 des Kopfes 28 anstößt. Mit dem Kopf 28 ist jeweils ein Träger 2 gemäß Fig. 1 gekoppelt, an dessen Auflagefläche 8 Längsträger 92 befestigt sind, welche sich senkrecht zum Träger 2 erstrecken. Gemäß Fig. 4 ist an der Oberseite der Längsträger 92 eine Schalhaut 94 befestigt, welche wiederum mit einer Stirnabschalung 96 gekoppelt ist.

Gemäß Fig. 3 und 4 ist der Träger 2 derart mit dem Kopf 28 gekoppelt, dass sich das-Fixierelement 52 in die Aussparung 12 und die Ausnehmung 20 (Fig. 1) hinein erstreckt. Gleichzeitig erstreckt sich das Fixierelement 58 in die Aussparung 14 und die Ausnehmung 22 (Fig. 1). Der Basisabschnitt 4 des Trägers 2 ist dabei an seiner Rückseite an den Anschlagflächen 80 und 82 abgestützt, so dass letztlich diese Anschlagflächen 80, 82 gemeinsam mit den Fixierelementen 52, 58 wirksam verhindern, dass sich der Träger 2 senkrecht zu seinem Basisabschnitt 4 bewegen kann. Der Eingriff zwischen den Fixierelementen 52, 58 und den Ausnehmungen 20, 22 stellt dabei gleichzeitig sicher, dass keine Bewegung in Längsrichtung des Trägers 2 relativ zum Kopf 28 erfolgen kann.

Alternativ könnte der Träger 2 auch in einer in Längsrichtung des Trägers 2 versetzten Position mit dem Kopf 28 gekoppelt werden, in welcher nur das Fixierelement 58 in die Aussparung 12 bzw. in die damit korrespondierenden Ausnehmung 20 eingreifen würde.
In diesem Fall würde sich dann der Träger 2 nicht mehr wie gemäß den Fig. 3 und 4 über die gesamte Stützebene 32 des Kopfes 28 hinweg erstrecken. Vielmehr würde er nur noch über weniger als die Hälfte der Breite der Stützebene 32 verlaufen, so dass beispielsweise über das Fixierelement 52 ein weiterer Träger 2 mit dem Kopf 28 gekoppelt werden könnte, so dass sich beide Träger 2 in Längsrichtung miteinander ausgerichtet erstrecken würden.

Schließlich könnte ein Träger 2 über seine Aussparungen 12, 14 bzw. Ausnehmungen 20, 22 auch derart mit dem Kopf 28 gekoppelt werden, dass er sich senkrecht zu seiner in Fig. 3 dargestellten Ausrichtung erstreckt. In diesem Fall würde dann das Fixierelement 54 in eine der Ausnehmungen 20, 22 eingreifen, wobei sich die Rückseite des Basisabschnitts 4 des Trägers an der Anschlagfläche 72 der Anschlaglasche 68 abstützen würde.

Insbesondere ist es auch möglich, zwei, drei oder vier Träger 2 mit dem Kopf 28 zu koppeln, wobei jeder der Träger 2 dann zwischen einem der vorstehend bereits genannten Paare von Fixierelementen 52 bis 66 und Anschlagflächen 72 bis 86 fixiert werden kann. Die einzelnen Träger 2 können sich dabei parallel oder auch senkrecht zueinander erstrecken.

Die Fig. 5a bis c zeigen, wie eine Kopplung zwischen Träger 2 und Kopf 28, wie sie in Fig. 3 dargestellt ist, hergestellt werden kann. ,

Zuerst wird ein aus Trägern 2 und Längsträgern 92 bestehendes Schalungselement 98 relativ zu einer Vertikalstütze 90 so ausgerichtet, dass sich die Längsträger 92 entweder im Wesentlichen parallel zur Vertikalstütze 90 oder - wie in Fig. 5a dargestellt - etwas schräg zu dieser Ausrichtung erstrecken. In dieser Ausrichtung kann ein Schalungselement 98 von einem Monteur leicht ergriffen und so angehoben werden, dass sich der Träger 2 letztlich oberhalb eines Kopfes 28 der Vertikalstütze 90 befindet. Ausgehend von dieser angehobenen Position wird dann das Schalungselement 98 vom Monteur derart ausgerichtet und abgesenkt, dass die Fixierelemente 52, 58 in die V-förmigen Aussparungen 12, 14 der Lasche 10 eingeführt werden. Dieses Einführen wird durch die V-Form der Aussparungen 12, 14 erleichtert. Die ersten Hakenelemente 87 der Fixierelemente 52, 58 stehen dabei nur so weit in Richtung des U-förmigen Abschnitts 30 vor, dass das genannte Einführen nicht behindert wird. Auf diese Weise wird also zwischen dem Kopf 28 und dem Träger 2 bereits eine Hakverbindung hergestellt, in welcher die Gewichtskraft des Schalungselements 98 zu einem. überwiegenden Teil über die Stützebene 32 in die Vertikalstütze 90 eingeleitet werden kann, so dass die die Montage durchführende Person nicht mehr das volle Gewicht des Schalungselements 98 halten muss.

Ausgehend von der Hakverbindung gemäß Fig. 5a wird nun das Schalungselement 98 gemäß Fig. 5b in Pfeilrichtung um eine parallel zur Längsachse des Trägers 2 verlaufende Schwenkachse nach oben verschwenkt, wobei während dieser Schwenkbewegung automatisch die Fixierelemente 52, 58 - geführt durch die V-förmigen Aussparungen 12, 14 - in die Ausnehmungen 20, 22 der Stützfläche 6 des Trägers 2 hineinbewegt werden. Die genannte Schwenkbewegung wird so lange fortgesetzt, bis die Position gemäß Fig. 5c erreicht wird, in welcher sich das Schalungselement 98 bzw. seine Längsträger 92 in horizontaler Richtung senkrecht zur Vertikalstütze 90 erstrecken. Aus Fig. 5c ist besonders anschaulich ersichtlich, dass die Anschlagflächen 80, 82 in dieser fertig montierten Position wirksam verhindern, dass sich der Träger 2 in Pfeilrichtung derart senkrecht zum Basisabschnitt 4 des Trägers 2 bewegt, dass die Fixierelemente 52, 58 außer Eingriff mit den Ausnehmungen 20, 22 gelangen. Weiterhin zeigt Fig. 5c, dass die ersten Hakenelemente 87 allein durch die genannte Schwenkbewegung in eine Position gebracht wurden, in der sie den ausnehmungsfreien Bereich der Stützfläche bzw. der zweiten Hakenelemente 6 übergreifen, so dass das Schalungselement 98 nicht senkrecht nach oben parallel zum Basisabschnitt 4 angehoben werden kann. Ein Lösen von Kopf 28 und Schalungselement 98 ist folglich nur dann möglich, wenn das Schalungselement 98 entgegen der Pfeilrichtung der Fig. 5b. nach unten geschwenkt wird.

Wenn im Rahmen der Demontage des Schalungselements 98 in umgekehrter Reihenfolge wie in Verbindung mit Fig. 5 a - c beschrieben vorgegangen wird, kommt die an der Unterseite der Stützfläche 6 ausgebildete Schräge, die mit dem Basisabschnitt 4 einen Winkel von ungefähr 75° einschließt, vorteilhaft zur Wirkung. Aufgrund dieser Schräge wird es nämlich möglich, das Schalungselement 98 ausgehend von der Position gemäß Fig. 5c entgegen der Pfeilrichtung der Fig. 5b abzuschwenken, ohne dass zwischen der Oberseite des Schalungselements 98, einer darauf aufliegenden Schalhaut und einer bereits erstellten Betondecke eine Klemmwirkung auftritt. Vielmehr stellt die Schräge sicher, dass sich sämtliche Teile des Schalungselements 98 beim Abschwenken nach unten bewegen, so dass ein problemloses Ausschalen möglich wird.

Die Fig. 6a bis c veranschaulichen, dass ein entsprechender Kopplungsprozess realisiert werden kann, wenn letztlich gewünscht ist, dass sich das fertig montierte Schalungselement 98 ohne Realisierung einer Abhebesicherung in einem gegenüber den Fig. 3 und 5a bis c um 90° versetzten Winkel relativ zum Kopf 28 erstrecken soll. In diesem Fall wirkt dann beispielsweise das Fixierelement 64 mit der Aussparung 12 bzw. der Ausnehmung 20 des Trägers 2 zusammen. Der beschriebene Schwenkvorgang verläuft gemäß den Fig. 6a bis 6c analog zu dem in Verbindung mit den Fig. 5a bis c beschriebenen Schwenkvorgang mit dem Unterschied, dass sich die Rückseite des Basisabschnitts 4 des Trägers 2 gemäß Fig. 6c letztlich an der Stützfläche 78 der Anschlaglasche 70 abstützt, wodurch wiederum verhindert wird, dass sich das Fixierelement 64 aus der Ausnehmung 20 bzw. 22 heraus bewegen kann. Weiterhin ist aus Fig. 6c ersichtlich, dass das Fixierelement 64 kein erstes Hakenelement 87 aufweist, so dass das Schalungselement 98 senkrecht nach oben parallel zum Basisabschnitt 4 angehoben werden kann.

Fig. 7 zeigt insgesamt vier Träger 100, 102, 104, 106, welche mit einem Kopf 28 einer Vertikalstütze 90 gekoppelt sind. Die beiden Träger 100, 102 sind dabei miteinander ausgerichtet stirnseitig zueinander beabstandet angeordnet, wohingegen sich die beiden Träger 104, 106 parallel zueinander und senkrecht zu den Trägern 100, 102 erstrecken. Sämtliche Träger 100 bis 106 sind so ausgebildet, wie in Verbindung mit dem Träger 2 gemäß Fig. 1 beschrieben. Es wirken hier folgende Fixierelemente, Ausnehmungen und Anschlagflächen bezüglich der verschiedenen Träger 100 bis 106 zusammen:
Träger 100: Fixierelement 56, Ausnehmung 20, Anschlagfläche 74
Träger 102: Fixierelement 62, Ausnehmung 20, Anschlagfläche 76
Träger 104: Fixierelement 52, Ausnehmung 20, Anschlagfläche 80
Träger 106: Fixierelement 66, Ausnehmung 20, Anschlagfläche 86
Die Träger 104, 106 sind - im Gegensatz zu den Trägern 100, 102 - aufgrund des Zusammenwirkens mit den Fixierelementen 52, 66, welche jeweils ein erstes Hakenelement 87 aufweisen, gegen ein Abheben gesichert.

Fig. 8 zeigt eine Anordnung, bei der alle Träger 100 bis 106 parallel zueinander verlaufen, wobei jeweils zwei Träger 100 und 106 bzw. 102 und 104 in Längsrichtung zueinander ausgerichtet stirnseitig beabstandet zueinander angeordnet sind. Bei dieser Anordnung wirken folgende Fixierelement, Ausnehmungen und Anschlagflächen zusammen:
Träger 100: Fixierelement 52, Ausnehmung 20, Anschlagfläche 80
Träger 102: Fixierelement 66, Ausnehmung 20, Anschlagfläche 86
Träger 104: Fixierelement 60, Ausnehmung 20, Anschlagfläche 84
Träger 106: Fixierelemente 58, Ausnehmung 20, Anschlagfläche 82
Alle Träger 104, 106, 100, 102 sind aufgrund des Zusammenwirkens mit den Fixierelementen 52, 58, 60, 66, welche jeweils ein erstes Hakenelement 87 aufweisen, gegen ein Abheben gesichert.

Erfindungsgemäß lassen sich auch beliebige andere Anordnungen von ein bis vier Trägern an einem Kopf 28 realisieren. Bei jedem über eine der beiden äußeren Ausnehmungen 20 oder 22 mit einem Kopf 28 gekoppelten Träger 2 lassen sich vollkommen unabhängig von allen anderen mit dem Kopf 28 gekoppelten Trägern 2 zwei unterschiedliche, um 90° zueinander versetzte Ausrichtungen des Trägers 2 realisieren.

### Bezugszeichenliste

- 2: Träger
- 4: Basisabschnitt
- 6: Stützfläche, zweites Hakenelement
- 7: Diagonalstrebe
- 8: Auflagefläche
- 10: Lasche
- 12, 14: Aussparung
- 20, 22: Ausnehmung
- 28: Kopf
- 30: U-förmiger Abschnitt
- 31: Anschlagwulst
- 32: Stützebene
- 34: Koppellaschen
- 36: Anschlagelemente
- 40: Endabschnitte
- 42: Durchbrechung
- 44 - 51: Fixierlaschen
- 52, 54, 56, 58, 60, 62, 64, 66: Fixierelemente
- 68, 70: Anschlaglaschen
- 72, 74, 76, 78, 80, 82, 84, 86: Anschlagflächen
- 87: erstes Hakenelement
- 88: Kopfplatte
- 90: Vertikalstütze
- 92: Längsträger
- 94: Schalhaut
- 96: Stirnabschalung
- 98: Schalungselement
- 100, 102, 104, 106: Träger

## Patentansprüche

1. Deckenschalungssystem mit mehreren Schalungselementen (98), die an ihrer Unterseite mit Köpfen (28) von Vertikalstützen (90) koppelbare Träger (2, 100-106) aufweisen, wobei der Kopf (28) einer Vertikalstütze (90) eine einen Träger (2, 100-106) eines Schalungselements in vertikaler Richtung fixierende Abhebesicherung aufweist,
**dadurch gekennzeichnet,**
**dass** der Kopf (28) einer Vertikalstütze (90) zusätzlich Fixierelemente (52-66) aufweist, die keine Bewegung des Trägers (2, 100-106) in dessen Längsrichtung relativ zum Kopf (28) erlauben.

2. Deckenschalungssystem nach Anspruch 1,
**dadurch gekennzeichnet,**
**dass** die Abhebesicherung als erstes Hakenelement (87) ausgebildet ist, welches in der montierten Stellung eines Schalungselements (98) in ein zweites Hakenelement (6) eingreift, welches am Träger (2, 100-106) des Schalungselements (98) ausgebildet ist.

3. Deckenschalungssystem nach Anspruch 2,
**dadurch gekennzeichnet,**
**dass** der Querschnitt des Trägers (2, 100-106) zumindest bereichsweise C-förmig mit zwei sich von einem Basisabschnitt (4) weg erstreckenden Schenkeln (6, 8) ausgebildet ist, wobei einer der Schenkel (6) als zweites Hakenelement ausgelegt ist und vorzugsweise zumindest abschnittsweise eine Stützfläche (6) zur Auflage des Trägers (2, 100-106) auf einem Kopf (28) einer Vertikalstütze (90) bildet.

4. Deckenschalungssystem nach Anspruch 3,
**dadurch gekennzeichnet,**
**dass** der Kopf (28) einer Vertikalstütze (90) in jeweils eine Ausnehmung (20, 22) der Stützfläche (6) eingreifende Fixierelemente (52-66) aufweist, an denen vorzugsweise die ersten Hakenelemente (87) ausgebildet sind, wobei die Ausnehmung (20, 22) an dem dem Basisabschnitt (4) des C-förmigen Trägers abgewandten Ende der Stützfläche (6) vorgesehen ist.

5. Deckenschalungssystem nach einem der vorhergehenden Ansprüche,
**dadurch gekennzeichnet,**
**dass** der Träger (2, 100-106) mit der Vertikalstütze (90) wahlweise in zwei um 90° zueinander versetzten Richtungen koppelbar ist.

6. Deckenschalungssystem nach einem der vorhergehenden Ansprüche,
**dadurch gekennzeichnet,**
**dass** die Stützfläche (6) des Trägers (2, 100-106) in jedem der beiden einander abgewandten Endbereiche des Trägers (2, 100-106) jeweils zwei, drei oder mehr Ausnehmungen (20, 22) aufweist,
wobei vorzugsweise zumindest zwei Ausnehmungen (20, 22) der Stützfläche (6) und zwei Fixierelemente (52-66) des Kopfes (28) einer Vertikalstütze (90) derart voneinander beabstandet sind, dass ein gleichzeitiger Eingriff jedes der beiden Fixierelemente (52-66) in jeweils eine der beiden Ausnehmungen (20, 22) ermöglicht ist.

7. Deckenschalungssystem nach einem der vorhergehenden Ansprüche,
**dadurch gekennzeichnet,**
**dass** die Stützfläche (6) an ihrem dem Basisabschnitt (4) abgewandten Endbereich eine nach oben verlaufende bzw. abgewinkelte, bevorzugt parallel zum Basisabschnitt (4) verlaufende Lasche (10) aufweist, welche mit einer insbesondere V-förmigen Aussparung (12, 14) versehen ist, die mit der in der Stützfläche (6) vorgesehenen Ausnehmung (20, 22) derart ausgerichtet ist, dass Aussparung (12, 14) und Ausnehmung (20, 22) ineinander übergehen,
wobei die Lasche (10) in jedem der beiden einander abgewandten Endbereiche eines Trägers (2, 100-106) vorzugsweise jeweils zwei, drei oder mehr Aussparungen (12, 14) aufweist, die jeweils mit korrespondierenden Ausnehmungen (20, 22) in der Stützfläche (6) ausgerichtet sind.

8. Deckenschalungssystem nach einem der vorhergehenden Ansprüche,
**dadurch gekennzeichnet,**
**dass** die Vertikalstützen (90) jeweils mit einem Stützkopf (28) versehen sind, welcher neben einer senkrecht zur Längserstreckung der jeweiligen Vertikalstütze (90) verlaufenden Stützebene (32) hiervon abgewinkelte Fixierlaschen (44-51) mit jeweils einem Fixierelement (52-66) zum Eingriff in jeweils eine Ausnehmung (20, 22) der Stützfläche (6) eines Trägers (2, 100-106) aufweist,
wobei pro Stützkopf (28) vorzugsweise acht Fixierlaschen (44-51) vorgesehen sind, welche sich insbesondere senkrecht zur Stützebene (32) des Stützkopfs (28) erstrecken.

9. Deckenschalungssystem nach Anspruch 8**,**
**dadurch gekennzeichnet,**
**dass** die Stützebene (32) im Wesentlichen quadratisch oder rechteckig ausgebildet ist und in jedem ihrer vier Eckbereiche jeweils zwei benachbarte Fixierlaschen (44-51) aufweist, welche jeweils senkrecht zueinander verlaufen,
wobei vorzugsweise nur an einigen der mehreren Fixierlaschen (46, 47, 50, 51) Fixierelemente (58, 60, 66, 52) ausgebildet sind, die zugleich erste Hakenelemente (87) aufweisen.

10. Deckenschalungssystem nach Anspruch 9,
**dadurch gekennzeichnet,**
**dass** Fixierlaschen (46, 47, 50, 51), die sich in einer ersten Richtung erstrecken, Fixierelemente (58, 60, 66, 52) mit ersten Hakenelementen (87) aufweisen, und
**dass** Fixierlaschen (44, 43, 48, 49), die sich in einer zweiten, senkrecht zur ersten Richtung verlaufenden Richtung erstrecken, Fixierelemente (54, 56, 62, 64) aufweisen, die frei von ersten Hakenelementen (87) sind.

11. Deckenschalungssystem nach einem der vorhergehenden Ansprüche,
**dadurch gekennzeichnet,**
**dass** der Stützkopf (28) Anschlagbereiche für die den Schenkeln (6, 8) abgewandte Rückseite des Basisabschnitts (4) eines Trägers (2, 100-106) aufweist, wobei sich die Anschlagflächen (72-86) der Anschlagbereiche insbesondere senkrecht zur Stützebene (32) erstrecken,
wobei vorzugsweise insgesamt acht Anschlagbereiche vorgesehen sind, deren Anschlagflächen (72-86) sich insbesondere unter einem Winkel von 90° zu den ihnen jeweils zugeordneten Fixierlaschen (44-50) erstrecken.

12. Deckenschalungssystem nach Anspruch 11,
**dadurch gekennzeichnet,**
**dass** vier Anschlagbereiche (80-86) durch einen im Wesentlichen U-förmig gebogenen Abschnitt (30) des Stützkopfs (28) gebildet sind, und/oder dass je zwei Anschlagbereiche (72, 74; 76, 78) durch je eine aus der Stützebene (32) herausgebogene Anschlaglasche (68, 70) gebildet sind.

13. Deckenschalungssystem nach einem der vorhergehenden Ansprüche,
**dadurch gekennzeichnet,**
**dass** der Stützkopf (28) mit einer vorzugsweise im Wesentlichen quadratischen Kopfplatte (88) einer handelsüblichen Vertikalstütze (90) koppelbar ist,
wobei der Stützkopf (28) in einer parallel zur Kopfplatte (88) der Vertikalstütze (90) verlaufenden Richtung auf die Kopfplatte (88) aufschiebbar ist.

14. Deckenschalungssystem nach einem der vorhergehenden Ansprüche
**dadurch gekennzeichnet,**
**dass** der insbesondere aus einer einzigen gebogenen, gegossenen und/oder geschmiedeten Stahl- oder Kunststoffplatte gefertigte Stützkopf (28) an einer Vertikalstütze (90) mittels eines im Stützkopf (28) gehaltenen Federelements fixierbar ist.

15. Deckenschalungssystem nach einem der vorhergehenden Ansprüche,
**dadurch gekennzeichnet,**
**dass** die Vertikalstütze (90) und der Träger (2, 100-106) eines Schalungselements (98) in einer solchen Position miteinander verhakbar sind, in der das Schalungselement (98) und die Vertikalstütze (90) einen Winkel kleiner 90° einschließen und vorzugsweise parallel zueinander verlaufen, wobei nach dem Verhaken unter Aufrechterhaltung der Hakverbindung ein Verschwenken des Schalungselements (98) in eine solche Position ermöglicht ist, in der das Schalungselement (98) und die Vertikalstützen (90) einen Winkel von ungefähr 90° einschließen und in der ggf. die ersten und zweiten Hakenelemente (87, 6) unter Ausbildung einer Abhebesicherung miteinander verhakt sind.

## Claims

1. A slab formwork system having a plurality of formwork elements (98) which have carriers (2, 100-106) couplable with heads (28) of vertical supports (90) at their lower side, wherein the head (28) of a vertical support (90) has a lift-off safeguard fixing a carrier (2, 100-106) of a formwork element in the vertical direction;
**characterized in that**
the head (28) of a vertical support (90) has additional fixing elements (52-66) which prevent a movement of the carrier (2, 100-106) in its longitudinal direction relative to the head (28).

2. A slab formwork system in accordance with claim 1, **characterized**
**in that** the lift-off safeguard is designed as a first hook element (87) which engages in the installed position of a formwork element (98) into a second hook element (6) which is formed at the carrier (2, 100-106) of the formwork element (98).

3. A slab formwork system in accordance with claim 2, **characterized**
**in that** the cross-section of the carrier (2, 100-106) is designed at least regionally in C-shape with two limbs (6, 8) extending away from a base section (4), with one of the limbs (6) being designed as a second hook element and preferably at least sectionally forming a support surface (6) for the support of the carrier (2, 100-106) on a head (28) of a vertical support (90).

4. A slab formwork system in accordance with claim 3, **characterized**
**in that** the head (28) of a vertical support (90) has fixing elements (52-66) engaging in each case into a recess (20, 22) of the support surface (6) at which the first hook surfaces (87) are preferably formed, with the recess (20, 22) being provided at the end of the support surface (6) remote from the base section (4) of the C-shaped carrier.

5. A slab formwork system in accordance with any one of the preceding claims, **characterized in that** the carrier (2, 100-106) is couplable to the vertical support (90) selectively in two direction offset by 90° with respect to one another.

6. A slab formwork system in accordance with any one of the preceding claims, **characterized in that** the support surface (6) of the carrier (2, 100-106) has two, three or more respective recesses (20-22) in each of the two mutually remote end regions of the carrier (2, 100-106), with at least two recesses (20-22) of the support surface (6) and two fixing elements (52-66) of the head (28) of a vertical support (90) preferably being spaced apart from one another such that a simultaneous engagement of each of the two fixing elements (52-66) into a respective one of the two recesses (20-22) is made possible.

7. A slab formwork system in accordance with any one of the preceding claims, **characterized in that** the support surface (6) has at its end region remote from the base section (4) an upwardly extending or angled lug (10), preferably extending parallel to the base section (4), which is provided with a cut-out (12, 14), in particular of V shape, which is aligned with the recess (20, 22) provided in the support surface (6) such that the cut-out (12, 14) and the recess (20, 22) merge into one another, with the lug (10) preferably having two, three or more respective cut-outs (12, 14) in each of the two mutually remote end regions of a carrier (2, 100-106), each of said cut-outs being aligned with corresponding recesses (20, 22) in the support surface (6).

8. A slab formwork system in accordance with any one of the preceding claims, **characterized in that** the vertical supports (90) are each provided with a support head (28) which, in addition to a support plane (32) extending perpendicular to the longitudinal extent of the respective vertical support (90), has fixing lugs (44-51) angled therefrom with a respective fixing element (52-66) for engagement into a respective recess (20, 22) of the support surface (6) of a carrier (2, 100-106), with preferably eight fixing lugs (44-51) being provided per support head (28) which in particular extend perpendicular to the support plane (32) of the support head (28).

9. A slab formwork system in accordance with claim 8, **characterized**
**in that** the support surface (32) is substantially square or rectangular and has two respective adjacent fixing lugs (44-51) in each of its four corner regions, said fixing lugs each extending perpendicular to one another, with fixing elements (58, 60, 66, 52) which simultaneously have first hook elements (87) preferably only being formed at some of the plurality of fixing lugs (46, 47, 50, 51).

10. A slab formwork system in accordance with claim 9, **characterized**
**in that** fixing lugs (46, 47, 50, 51) which extend in a first direction have fixing elements (58, 60, 66, 52) having first hook elements (87); and in that fixing lugs (44, 43, 48, 49) which extend in a second direction extending perpendicular to the first direction have fixing elements (54, 56, 62, 64) which are free of first hook elements (87).

11. A slab formwork system in accordance with any one of the preceding claims, **characterized in that** the support head (28) has abutment regions for the rear side of the base section (4) of a carrier (2, 100-106) remote from the limbs (6, 8), with the abutment surfaces (72-86) of the abutment regions in particular extending perpendicular to the support plane (32), with a total of eight abutment regions preferably being provided whose abutment surfaces (72-86) in particular extend at an angle of 90° to the fixing lugs (44-50) respectively associated with them.

12. A slab formwork system in accordance with claim 11, **characterized**
**in that** four abutment regions (80-86) are formed by a section (30) of the support head (28) substantially bent in U shape; and/or in that two respective abutment regions (72, 74; 76, 78) are formed by one respective abutment lug (68, 70) bent out of the support plane (32).

13. A slab formwork system in accordance with any one of the preceding claims, **characterized in that** the support head (28) can be coupled to a preferably substantially square head plate (88) of a commercial vertical support (90), with the support head (28) being able to be pushed onto the head plate (88) in a direction extending parallel to the head plate (88) of the vertical support (90).

14. A slab formwork system in accordance with any one of the preceding claims, **characterized in that** the support head (28), which is in particular produced from one single bent, cast and/or forged steel plate or plastic plate can be fixed to a vertical support (90) by means of a spring member held in the support head (28).

15. A slab formwork system in accordance with any one of the preceding claims, **characterized in that** the vertical support (90) and the carrier (2, 100-106) of a formwork element (98) can be hooked to one another in such a position in which the formwork element (98) and the vertical support (90) include an angle smaller than 90° and preferably extend parallel to one another, with a pivoting of the formwork element (98) being made possible after the hooking together while maintaining the hook connection into such a position in which the formwork element (98) and the vertical supports (90) include an angle of approximately 90° and in which, optionally, the first and second hook elements (87, 6) are hooked to one another while forming a lift-off safeguard.

## Revendications

1. Système de coffrage pour plafond comprenant plusieurs éléments de coffrage (98) qui comportent sur leur face inférieure des supports (2, 100-106) susceptibles d'être accouplés à des têtes (28) de supports verticaux (90), la tête (28) d'un support vertical (90) comportant un blocage anti-soulèvement qui fixe un support (2, 100-106) d'un élément de coffrage en direction verticale,
**caractérisé en ce que**
la tête (28) d'un support vertical (90) comprend des éléments de fixation (52-66) additionnels qui ne permettent aucun mouvement du support (2, 100-106) dans sa direction longitudinale par rapport à la tête (28).

2. Système de coffrage pour plafond selon la revendication 1,
**caractérisé en ce que** le blocage anti-soulèvement est réalisé sous forme d'un premier élément en crochet (87) qui, dans la situation montée d'un élément de coffrage (98), s'engage dans un second élément en crochet (6) réalisé sur le support (2, 100-106) de l'élément de coffrage (98).

3. Système de coffrage pour plafond selon la revendication 2,
**caractérisé en ce que** la section transversale du support (2, 100-106) est réalisée au moins localement en forme de C avec deux branches (6, 8) qui s'étendent en éloignement d'un tronçon de base (4), l'une des branches (6) étant conçue comme second élément en crochet et formant de préférence au moins par tronçons une surface de soutien (6) pour la pose du support (2, 100-106) sur une tête (28) d'un support vertical (90).

4. Système de coffrage pour plafond selon la revendication 3,
**caractérisé en ce que** la tête (28) d'un support vertical (90) comprend des éléments de fixation (52-66) qui s'engagent respectivement dans un évidement (20, 22) de la surface de soutien (6) et sur lesquels sont réalisés de préférence les premiers éléments en crochets (87), l'évidement (20, 22) étant prévu à l'extrémité, détournée du tronçon de base (4) du support en forme de C, de la surface de soutien (6).

5. Système de coffrage pour plafond selon l'une des revendications précédentes,
**caractérisé en ce que** le support (2, 100-106) est susceptible d'être accouplé avec le support vertical (90) au choix dans deux directions décalées de 90° l'une par rapport à l'autre.

6. Système de coffrage pour plafond selon l'une des revendications précédentes,
**caractérisé en ce que** la surface de soutien (6) du support (2, 100-106) comprend respectivement deux, trois ou plusieurs évidements (20, 22) dans chacune des deux zones terminales mutuellement détournées du support (2, 100-106),
dans lequel de préférence au moins deux évidements (20, 22) de la surface de soutien (6) et deux éléments de fixation (52-66) de la tête (28) d'un support vertical (90) sont éloignés l'un de l'autre de telle manière qu'un engagement simultané de chacun des deux éléments de fixation (52-66) dans l'un des deux évidements respectifs (20, 22) est rendu possible.

7. Système de coffrage pour plafond selon l'une des revendications précédentes,
**caractérisé en ce que** la surface de soutien (6) comporte, au niveau de sa zone terminale détournée du tronçon de base (4), une patte (10) dirigée vers le haut ou disposée sous un angle, s'étendant de préférence parallèlement au tronçon de base (4), laquelle est pourvue d'une échancrure (12, 14) en particulier en forme de V, alignée avec l'évidement (20, 22) prévu dans la surface de soutien (6) de telle manière que l'échancrure (12, 14) et l'évidement (20, 22) se transforment l'une dans l'autre,
dans lequel la patte (10) comporte, dans chacune des deux zones terminales mutuellement détournées d'un support (2, 100-106), de préférence deux, trois ou plusieurs échancrures (12, 14) respectives, qui sont respectivement alignées avec des évidements correspondants (20, 22) dans la surface de soutien (6).

8. Système de coffrage pour plafond selon l'une des revendications précédentes,
**caractérisé en ce que** les supports verticaux (90) sont dotés chacun d'une tête de soutien (28) qui, outre un plan de soutien (32) s'étendant perpendiculairement à l'extension longitudinale du montant vertical respectif (90), comporte des pattes de fixation (44-51), disposées en angle par rapport à ce plan et comprenant chacune un élément de fixation (52-66) pour l'engagement dans un évidement respectif (20, 22) de la surface de soutien (6) d'un support (2, 100-106),
dans lequel il est prévu de préférence huit pattes de fixation (44-51) par tête de soutien (28), lesquelles s'étendent en particulier perpendiculairement au plan de soutien (32) de la tête de soutien (28).

9. Système de coffrage pour plafond selon la revendication 8,
**caractérisé en ce que** le plan de soutien (32) est réalisé sensiblement carré ou rectangulaire et comporte, dans chacune de ses quatre zones de coin, respectivement deux pattes de fixation voisines (44-51) qui s'étendent respectivement perpendiculairement l'une à l'autre,
dans lequel de préférence des éléments de fixation (58, 60, 66, 52) sont réalisés seulement sur quelques-unes des plusieurs pattes de fixation (46, 47, 50, 51), lesquels comportent simultanément des premiers éléments en crochets (87).

10. Système de coffrage pour plafond selon la revendication 9,
**caractérisé en ce que** des pattes de fixation (46, 47, 51, 50) qui s'étendent dans une première direction comprennent des éléments de fixation (58, 60, 66, 52) avec des premiers éléments en crochet (87), et
**en ce que** des pattes de fixation (44, 43, 48, 49) qui s'étendent dans une seconde direction perpendiculaire à la première direction comprennent des éléments de fixation (54, 56, 62, 64) qui sont dépourvus de premiers éléments en crochets (87).

11. Système de coffrage pour plafond selon l'une des revendications précédentes,
**caractérisé en ce que** la tête de soutien (28) comporte des zones de butée pour la face postérieure, détournée des branches (6, 8), du tronçon de base (4) d'un support (2, 100-106), lesdites surfaces de butée (72-86) des zones de butée s'étendant en particulier perpendiculairement au plan de soutien (32), et
dans lequel il est prévu de préférence au total huit zones de butée, dont les surfaces de butée (72-86) s'étendent en particulier sous un angle de 90° par rapport aux pattes de fixation (44-50) qui leur sont respectivement associées.

12. Système de coffrage pour plafond selon la revendication 11,
**caractérisé en ce que** quatre zones de butée (80-86) sont formées par un tronçon (30) de la tête de soutien (28) cintré sensiblement en forme de U, et/ou **en ce que** deux zones de butée respectives (72, 74 ; 76, 78) sont formées respectivement par une patte de butée (68, 70) cintrée de manière à sortir du plan de soutien (32).

13. Système de coffrage pour plafond selon l'une des revendications précédentes,
**caractérisé en ce que** la tête de soutien (28) est susceptible d'être accouplée avec une plaque de tête (88), de préférence sensiblement carrée, d'un support vertical (90) habituel du commerce,
et dans lequel la tête de soutien (28) est susceptible d'être engagée sur la plaque de tête (88) par déplacement dans une direction qui s'étend parallèlement à la plaque de tête (88) du support vertical (90).

14. Système de coffrage pour plafond selon l'une des revendications précédentes,
**caractérisé en ce que** la tête de soutien (28), réalisée de préférence à partir d'une plaque en acier ou en matière plastique cintrée, coulée et/ou forgée, est susceptible d'être fixée sur un support vertical (90) au moyen d'un élément à ressort maintenu dans la tête de soutien (28).

15. Système de coffrage pour plafond selon l'une des revendications précédentes,
**caractérisé en ce que** le support vertical (90) et le support (2, 100-106) d'un élément de coffrage (98) sont susceptibles d'être accrochés l'un à l'autre dans une position dans laquelle l'élément de coffrage (98) et le support vertical (90) définissent un angle inférieur à 90° et s'étendent de préférence parallèlement l'un à l'autre, dans lequel, après l'accrochage et en maintenant la jonction accrochée, un pivotement de l'élément de coffrage (98) est possible jusque dans une position dans laquelle l'élément de coffrage (98) et le support vertical (90) définissent un angle d'environ 90°, et dans laquelle le premier et le second élément en crochet (87, 6) sont le cas échéant accrochés l'un avec l'autre et réalisent un blocage anti-soulèvement.
